# EUROPÄISCHE PATENTSCHRIFT

(11) **EP 0 782 886 B1**
(45) Veröffentlichungstag und Bekanntmachung des Hinweises auf die Patenterteilung: **06.03.2002**
(21) Anmeldenummer: 96810877.9
(22) Anmeldetag: 17.12.1996
(51) Int. Cl.: B05C 17/01, B05C 17/005

(54) **Einrichtung zum Auftragen von pastösen Massen**
Device for applying of pastry material
Dispositif pour appliquer des produits pâteux

(30) Priorität: 03.01.1996 CH 496
(43) Veröffentlichungstag der Anmeldung: 09.07.1997
(73) Patentinhaber: Dow Automotive AG, 8807 Freienbach (CH)
(72) Erfinder: Meier, Christian, CH-8640 Rapperswil (CH); Landolt, Hans-Peter, CH-8833 Samstagern (CH); Griffin, Henry W., Bloomfield, Michigan 48301 (US)
(74) Vertreter: Patentanwälte Schaad, Balass, Menzl & Partner AG

(56) Entgegenhaltungen:
- EP-A- 0 319 666
- DE-A- 3 151 664
- GB-A- 2 072 755
- GB-A- 2 088 998
- GB-A- 2 186 544
- NL-A- 9 200 318
- US-A- 3 826 580

## Beschreibung

Die Erfindung betrifft eine Vorrichtung zum Entleeren von Schlauchbeuteln gemäss dem Oberbegriff des Anspruchs 1.

Aus der DE 31 51 664 ist eine Vorrichtung zum Aktivieren und Austragen einer mikroverkapselten Zweikomponenten-Klebemasse bekannt. Zum Fördern und Austragen der Klebemasse weist die Vorrichtung eine Aktivierschnecke mit einem konisch verlaufenden Endteil auf. Die Aktivierschnecke ist entgegen einer Federkraft axial derart verschiebbar, dass der zwischen dem konisch verlaufenden Endteil der Aktivierschnecke und einem konischen Trichter gebildete Ringspalt unabhängig vom Verschleiss der den Ringspalt begrenzenden Teile eine optimale Breite einnimmt. Die Mikrokapseln werden in diesem Ringspalt aktiviert indem sie durch die den Ringspalt begrenzenden Elemente aufgebrochen werden.

Aus der US 3 826 580 ist ein Dispenser zum Aufbrechen und Auftragen eines in mikroverkapselter Form vorliegenden 2-K Klebstoffes bekannt. Der Dispenser weist ein hohlzylindrisches Gehäuse auf, in dem ein axial verschiebbarer Kolben aufgenommen ist. Am austrittsseitigen Ende ist der Dispenser mit einer Mehrzahl von Bohrungen versehen, deren Durchmesser kleiner ist als der Durchmesser der Kapseln, so dass letztere beim Durchtreten der Bohrungen aufgebrochen werden.

Der Erfindung liegt die Aufgabe zugrunde, eine gemäss dem Oberbegriff des Anspruchs 1 ausgestaltete Vorrichtung zum Auftragen von 2-Komponenten Massen zu schaffen, bei der die Komponenten erst nach dem Austreten aus dem Schlauchbeutel reagieren, trotzdem jedoch homogen durchmischt werden sollen.

Diese Aufgabe wird durch eine Einrichtung gelöst, welche die im Kennzeichen des Anspruchs 1 aufgeführten Merkmale besitzt.

Bevorzugte Ausführungsbeispiele der Erfindung sind in den abhängigen Ansprüchen 2 bis 16 umschrieben.

Indem eine zweistufige Düsenanordnung vorgesehen ist, welche in einer ersten Stufe Mittel zum Aktivieren der einen Komponente der 2-K Masse aufweist, und welche in einer zweiten Stufe mit Organen zum homogenen Durchmischen der beiden Komponenten versehen ist, reagieren die Komponenten erst nach dem Austreten aus dem Schlauchbeutel, so dass beispielsweise der Aushärtevorgang der aufgetragenen Masse definiert beeinflusst bzw. beschleunigt werden kann.

Nachfolgend soll ein Ausführungsbeispiel der Erfindung anhand von Zeichnungen näher erläutert werden. In diesen Zeichnungen zeigt:
- Fig. 1: eine erste Ausführungsform eines Schlauchbeutels;
- Fig. 1a: eine zweite Ausführungsform eines Schlauchbeutels;
- Fig. 2: eine schematische Darstellung einer Vorrichtung zum Entleeren von Schlauchbeuteln in einer Seitenansicht;
- Fig. 3: eine Düsenanordnung in einem Längsschnitt;
- Fig. 3a: die Düsenanordnung in einem Querschnitt enttang der Linie A1-A1 in der Fig. 3;
- Fig. 4a und 4b: einen zweiteiligen Verschlussdeckel im Längsschnitt;
- Fig. 5: einen Einsatz der Düsenanordnung in einer Ansicht von hinten;
- Fig. 5a: den Einsatz in einem Schnitt entlang der Linie A-A in Fig. 5;
- Fig. 5b: den Einsatz in einem Schnitt entlang der Linie B-B in Fig. 5;
- Fig. 5c: den Einsatz in einem Schnitt entlang der Linie C-C in Fig. 5b;
- Fig. 5d: einen vergrösserten Ausschnitt der Fig. 5a;

In der Fig. 1 ist eine erste und in der Fig. 1a eine zweite Ausführungsform eines Schlauchbeutels ersichtlich. Der Schlauchbeutel 5 gemäss Fig. 1 ist auf beiden Seiten durch eine Klammer Kl verschlossen, währenddem der Schlauchbeutel 31 gemäss Fig. 1a einen annähernd flachen Boden aufweist. Ein solcher Schlauchbeutel der vorzugsweise als Faltbodenbeutel ausgebildet ist, ist auf der einen Seite von einer Klammer Kl verschlossen oder querverschweisst und weist auf der anderen Seite einen formstabilen Stutzen St auf, der mit dem Beutelboden verschweisst ist.

Fig. 2 zeigt schematisch eine Vorrichtung zum Entleeren von Schlauchbeuteln in einer Seitenansicht. Die Vorrichtung besteht im wesentlichen aus einem Grundkörper 1, einer Düsenanordnung 2, einem Verschlussdeckel 3 sowie einer Antriebseinheit 4, welche zum Verschieben eines im Grundkörper 1 aufgenommenen Auspresskolbens ausgebildet, aus dieser Darstellung jedoch nicht ersichtlich ist. Der Grundkörper 1 wird durch einen rohrförmigen Körper gebildet, der im Inneren eine hohlzylindrisch ausgebildete Kammer aufweist. In dieser Kammer ist der Auspresskolben verschiebbar aufgenommen. Der Innendurchmesser der Kammer ist geringfügig grösser als der Aussendurchmesser des darin auf zunehmenden Schlauchbeutels, so dass letzterer beim Auspressen vom Grundkörper 1 formschlüssig umfasst wird. In beiden Endbereichen weist der Grundkörper 1 ein Aussengewinde auf. Am vorderen Aussengewinde des Grundkörpers 1 ist die Düsenanordnung 2 mittels des Verschlussdeckels 3 befestigt, währenddem der Grundkörper 1 am hinteren Ende in die Antriebseinheit 4 eingeschraubt ist.

Fig. 3 zeigt die Düsenanordnung 2 in einem Längsschnitt und Fig. 3a in einem Querschnitt entlang der Linie A1-A1 in Fig. 3. Die hier dargestellte Düsenanordnung 2 ist zum Aktivieren einer 2-Komponenten Masse ausgebildet, bei der die eine Komponente in verkapselter Form in der anderen Komponente enthalten ist. Als 2-Komponenten Masse kommt beispielsweise ein Klebstoff in Frage, bei welchem die in den Kapseln eingeschlossene Komponente die Aushärtung des aufgetragenen Klebstoffs beschleunigt.

Zum Aufbrechen solcher Kapseln und zum Durchmischen der freigesetzten mit der weiteren Komponente weist die Düsenanordnung 2 einen Einsatz 20 auf, der nachfolgend noch näher erläutert wird. Die Düsenanordnung 2 ist mit einem Düsenkörper 14 versehen, der aus einem hinteren, konisch zulaufenden Abschnitt 15 sowie einem vorderen, zylindrisch ausgebildeten Abschnitt 16 besteht. Schliesslich ist noch ein abnehmbares Vorderstück 17 vorgesehen, das endseitig mit einer V-förmigen Ausnehmung 29 versehen ist. Diese V-förmige Ausnehmung 29 bewirkt, dass der Klebstoff in Form einer Raupe aufgetragen wird. Das Vorderstück 17 ist mittels einer Schnellschlussverbindung 18 derart am zylindrisch ausgebildeten Abschnitt 16 fixiert, dass dieses bei Bedarf durch eine Drehbewegung entfernt werden kann. Durch ein entfernbares Vorderstück 17 soll dem Benutzer die Möglichkeit geboten werden, den Aushärtungsgrad der aufgetragenen Klebstoffraupe zu überprüfen, wie nachfolgend noch näher erläutert wird.

Um die Düsenanordnung 2 festspannen zu können, ist am hinteren Abschnitt 15 des Düsenkörpers 14 eine kreisringförmig verlaufende Schulter 19 angeformt.

Das Fixieren der Düsenanordung 2 am Grundkörper erfolgt mittels eines zweiteiligen Verschlussdeckels, der in den Figuren 4a und 4b im Längsschnitt dargestellt ist. Der Verschlussdeckel ist als doppelte Überwurfmutter 31, 37 konzipiert. Die erste Überwurfmutter 31 ist auf der einen Seite mit einem Innengewinde 32 versehen, das mit dem am Grundkörper am vorderen Ende angebrachten Aussengewinde korrespondiert. Auf der anderen Seite weist die erste Überwurfmutter 31 einen Fortsatz 34 auf, der mit einem Aussengewinde 33 versehen ist und eine der Abstützung der Düsenanordnung 2 dienende Stirnfläche 35 aufweist. Die zweite Überwurfmutter 37 wird mit ihrem Innengewinde 38 am Aussengewinde 33 der ersten Überwurfmutter 31 aufgeschraubt, wobei die Düsenanordnung 2 zwischen den beiden Überwurfmuttern 31, 37 an deren Schulter 19 eingeklemmt wird.

Anhand der Fig. 5 bis 5d soll der Einsatz 20 der Düsenanordnung 2 näher erläutert werden. Der zum Aufbrechen der Kapseln und zum Durchmischen der Komponenten vorgesehene Einsatz 20 besteht aus einer hinteren Aufbrechanordnung 21 und einem vorderen Mischelement 23. Die hintere Aufbrechanordnung 21 weist eine Vielzahl von ringförmig verlaufenden Schikanen 22 auf, welche Durchtrittsöffnungen in Form von Schlitzen 25 begrenzen. Zum Abstützen der Schikanen 22 sind sternförmig verlaufende Streben 24 vorgesehen. Aus der Fig. 5d ist ersichtlich, dass die Schikanen 22, im Querschnitt gesehen, ein im wesentlichen dreieckförmiges Profil aufweisen, wodurch ein sich konisch verengender Einlaufbereich E gebildet wird, an den sich die Durchtrittsöffnungen 25 anschliessen. Die Breite der zwischen den jeweiligen Schikanen 22 liegenden Durchtrittsöffnungen 25 ist so gewählt, dass diese enger sind als der statistisch mittlere Aussendurchmesser der Kapseln, vorzugsweise kleiner als x minus σ, wobei unter x der arithmetische Mittelwert und unter σ die Standardabweichung zu verstehen ist. Durch diese Ausgestaltung wird erreicht, dass der überwiegende Teil der Kapseln beim Durchtritt durch die Schikanen 22 aufgebrochen und dadurch die eingeschlossene Komponente freigesetzt wird.

Der Öffnungswinkel a des Einlaufbereichs E beträgt vorzugsweise zwischen 5 und 60° insbesondere zwischen 5 und 20°. Durch einen relativ kleinen Winkel a kann die Verstopfungstendenz der Düsenanordnung 2 minimiert werden.

Um eine homogene Vermischung der freigesetzten mit der weiteren Komponente zu bewirken, dient das vordere Mischelement 23 des Einsatzes 20. Als eigentliche Mischelemente sind schräggestellte, an den Stegen 24 abgestützte Plättchen 26 vorgesehen, in die Schlitze 27 eingelassen sind. Über die Schlitze 27 können die beiden Komponenten vom hinteren, konisch verlaufenden Abschnitt 15 der Düsenanordnung in den vorderen, zylindrisch ausgebildeten Abschnitt 16 der Düsenanordnung gelangen (Fig. 3). Durch die Anordnung und Ausbildung dieser Plättchen 26 wird eine homogene Vermischung der beiden Komponenten erreicht. Zudem ist der Druckabfall eines derartigen Mischelements, im Vergleich zu herkömmlichen Mischem, bei denen eine Mehrzahl von Mischflügeln nacheinander angeordnet sind, gering.

Es versteht sich, dass die Anzahl, Anordnung und Ausbildung dieser Mischplättchen 26 der jeweils verwendeten 2-Komponenten-Masse angepasst werden kann. Anstelle der hier dargestellten Mischplättchen 26 sind beliebig andere Varianten von Mischelementen, beispielsweise Mischflügel oder gewundene Stege, denkbar.

Wird ein Schlauchbeutel verwendet, der mit einem Stutzen gemäss der Fig. 1a versehen ist, so kommt vorzugsweise eine Düsenanordnung zum Einsatz, deren hinterer Abschnitt mit einem Innengewinde versehen ist. Eine derartige Düsenanordnung kann am Stutzen des Schlauchbeutels angeschraubt werden. Für diese Variante einer Düsenanordnung ist ein einteiliger Verschlussdeckel vorgesehen, der eine zentrale Öffnung aufweist, die mit der Kontur des Kragens Kr (Fig. 1a) korrespondiert, wobei die Öffnung bzw. die Kontur des Kragens vorzugsweise die Form eines Vielecks aufweist. Nachdem der Stutzen des Schlauchbeutels durch die Öffnung im Verschlussdeckel geführt ist, kann die Düsenanordnung auf den Stutzen des Schlauchbeutels geschraubt werden. Ist der Kragen des Stutzens in Form eines Vielecks ausgebildet, so ist der Schlauchbeutel, und damit auch die festgezogene Düsenanordnung, im Verschlussdeckel gegen Verdrehung gesichert. Beispielsweise kann als Kontur für die Öffnung im Verschlussdeckel sowie die Schulter des Stutzens ein Achteck gewählt werden. Dadurch ist es möglich, den Schlauchbeutel zusammen mit der Düsenanordnung in Schritten von jeweils 45° zu verdrehen. Der minimale Verdrehwinkel wird natürlich mit der Erhöhung der Eckenzahl kleiner. Ein Verdrehen der Düsenanordnung kann im Zusammenhang mit der Ausnehmung in der Düsenspitze wichtig sein, da die Lage dieser Ausnehmung in Bezug auf die auf zutragende Raupe bzw. deren Form wichtig ist.

Anzufügen ist dass das vorgängig umschriebene Ausführungsbeispiel keinesfalls beschränkenden Charakter haben soll. So sind nebst dem erläuterten Ausführungsbeispiel unzählige weitere Varianten von Vorrichtungen und Schlauchbeuteln denkbar.

Zum Aufbrechen der Kapseln könnte die Düsenanordnung anstelle von Schikanen auch mit einem scheibenförmigen Mittel versehen werden, welches mit bogen oder kreisförmigen Schlitzen versehen ist. Ebenso wäre eine Lochplatte denkbar. Als Aufbrechelemente zum Aufbrechen der Kapseln könnten anstelle von statischen Elementen, wie sie Schikanen darstellen, auch dynamische Elemente, beispielsweise rotierende Propeller, drehende Walzenelemente oder dergleichen vorgesehen werden.

## Patentansprüche

1. Vorrichtung zum Entleeren von Schlauchbeuteln, die mit einer 2-Komponenten Masse gefüllt sind, wobei die eine Komponente in verkapselter Form in der anderen Komponente eingebunden ist und die Kapseln mechanisch oder thermisch aufbrechbar sind, und wobei die Vorrichtung eine Düsenanordnung (2) zum dosierten Auftragen der im Schlauchbeutel aufgenommenen Masse aufweist, **dadurch gekennzeichnet, dass** die Düsenanordnung (2) in einer ersten Stufe mit Mitteln zum Aufbrechen der Kapseln und in einer zweiten Stufe mit Organen (26) zum Durchmischen der freigesetzten mit der weiteren Komponente versehen ist.

2. Vorrichtung nach Anspruch 1, **dadurch gekennzeichnet, dass** die Mittel zum Aufbrechen der Kapseln und zum Durchmischen der Komponenten auf einem als Einsatz ausgebildeten Bauteil (20) angeordnet sind, welches in einen Düsenkörper (14) einsetzbar ist.

3. Vorrichtung nach Anspruch 1 oder 2, **dadurch gekennzeichnet, dass** als Mittel zum Aufbrechen der Kapseln Schikanen (22) vorgesehen sind, welche Durchtrittsöffnungen (25) begrenzen, deren Durchtrittsquerschnitt kleiner als der statistisch mittlere Aussen-Durchmesser der Kapseln ist, vorzugsweise kleiner als x minus σ.

4. Vorrichtung nach Anspruch 3, **dadurch gekennzeichnet, dass** die Schikanen (22) Durchtrittsöffnungen (25) in Form von Schlitzen begrenzen, wobei die Schikanen (22) kreisförmig verlaufen und konzentrisch zueinander angeordnet sind.

5. Vorrichtung nach einem der vorhergehenden Ansprüche, **dadurch gekennzeichnet, dass** die in der zweiten Stufe vorgesehenen Organe zum Durchmischen der Komponenten als schräggestellte Plättchen (26) ausgebildet sind, in die Schlitze (27) eingelassen sind.

6. Vorrichtung nach Anspruch 5, **dadurch gekennzeichnet, dass** die Plättchen (26) einen konisch zulaufenden Abschnitt (15) der Düsenanordnung (2) von einem hohlzylindrisch verlaufenden Abschnitt (16) trennen, wobei die Komponenten über die in den Plättchen (26) eingelassenen Schlitze vom konischen Abschnitt (15) in den hohlzylindrisch ausgebildeten Abschnitt (16) fliessen können.

7. Vorrichtung nach Anspruch 1, **dadurch gekennzeichnet, dass** als Mittel zum Aufbrechen der Kapseln eine mit einer Vielzahl von runden, bogen- oder kreisförmigen Öffnungen versehene Scheibe vorgesehen ist, wobei die engsten Stellen der Öffnungen kleiner sind als der statistisch mittlere Aussen-Durchmesser der Kapseln, vorzugsweise kleiner als x minus σ ist.

8. Vorrichtung nach einem der vorhergehenden Ansprüche, **dadurch gekennzeichnet, dass** die Schikanen (22) bzw. die Öffnungen der Scheibe einen trichterförmig zulaufenden Einlaufbereich (E) aufweisen.

9. Vorrichtung nach Anspruch 8, **dadurch gekennzeichnet, dass** der Öffnungswinkel (a) dieses Einlaufbereichs (E) kleiner als 120° ist.

10. Vorrichtung nach Anspruch 9, **dadurch gekennzeichnet, dass** der Öffnungswinkel (a) zwischen 5 und 30° beträgt.

11. Vorrichtung nach Anspruch 1, **dadurch gekennzeichnet, dass** die erste Stufe der Düsenanordnung mit Heizelementen, rotierenden Propellern oder drehenden Walzen zum Aufbrechen der Kapseln versehen ist.

12. Vorrichtung nach einem der vorhergehenden Ansprüche, **dadurch gekennzeichnet, dass** als Organe der zweiten Stufe Elemente zur Störung des Materialflusses vorgesehen sind.

13. Vorrichtung nach einem der Ansprüche 2 bis 12, **dadurch gekennzeichnet, dass** die Düsenanordnung (2) im Bereich der Austrittsöffnung zylindrisch oder konisch ausgebildet und mit einer seitlichen Ausnehmung (29) versehen ist, deren Profil im wesentlichen dem Profil der auf zutragenden Raupe entspricht

14. Vorrichtung nach Anspruch 13, **dadurch gekennzeichnet, dass** die Düsenanordnung (2) mit einem abnehmbaren Vorderstück (17) versehen ist, welches mittels einer Schnellschlussverbindung (18) fixiert ist.

15. Vorrichtung nach einem der vorhergehenden Ansprüche, **dadurch gekennzeichnet, dass** die Düsenanordnung (2) am hinteren Ende mit einer umlaufenden Schulter (19) versehen ist.

16. Vorrichtung nach einem der vorhergehenden Ansprüche, **dadurch gekennzeichnet, dass** die Düsenanordnung (2) am hinteren Ende mit einem Gewinde versehen ist.

## Claims

1. Device for emptying tubular bags which are filled with a 2-component compound, the one component being bonded in encapsulated form in the other component and the capsules being able to be broken open mechanically or thermally, and the device having a nozzle arrangement (2) for the metered application of the compound held in the tubular bag, **characterized in that** the nozzle arrangement (2) is provided in a first stage with means for breaking open the capsules, and in a second stage with elements (26) for thoroughly mixing the released component with the further component.

2. Device according to Claim 1, **characterized in that** the means for breaking open the capsules and for thoroughly mixing the components are arranged on a structural component (20) which is designed as an insert and can be inserted into a nozzle body (14).

3. Device according to Claim 1 or 2, **characterized in that** baffles (22) are provided as the means for breaking open the capsules, the said baffles bounding passage openings (25) whose passage cross section is smaller than the statistically average outside diameter of the capsules, preferably smaller than x minus σ.

4. Device according to Claim 3, **characterized in that** the baffles (22) bound passage openings (21) in the form of slots, the baffles (22) having a circular profile and being arranged concentrically with one another.

5. Device according to one of the preceding claims, **characterized in that** the elements provided in the second stage for thoroughly mixing the components are designed as lamellas (26) which are positioned obliquely and into which slots (27) are recessed.

6. Device according to Claim 5, **characterized in that** the lamellas (26) separate a conically tapering section (15) of the nozzle arrangement (2) from a section (16) having a hollow cylindrical profile, it being possible for the components to flow from the conical section (15) into the section (16) of hollow cylindrical design via the slots recessed in the lamellas (26).

7. Device according to Claim 1, **characterized in that** a disc provided with a multiplicity of round, curved or circular openings is provided as the means for breaking open the capsules, the narrowest points of the openings being smaller than the statistically average outside diameter of the capsules, preferably smaller than x minus σ.

8. Device according to one of the preceding claims, **characterized in that** the baffles (22) or the openings of the disc have an inlet region (E) tapering in a funnel-shaped manner.

9. Device according to Claim 8, **characterized in that** the opening angle (a) of this inlet region (E) is smaller than 120°.

10. Device according to Claim 9, **characterized in that** the opening angle (a) is between 5 and 30°.

11. Device according to Claim 1, **characterized in that** the first stage of the nozzle arrangement is provided with heating elements, revolving propellers or rotating rollers for breaking open the capsules.

12. Device according to one of the preceding claims, **characterized in that** elements for disturbing the flow of material are provided as the elements of the second stage.

13. Device according to one of Claims 2 to 12, **characterized in that** the nozzle arrangement (2) is of cylindrical or conical design in the region of the outlet opening and is provided with a lateral recess (29), the profile of which corresponds essentially to the profile of the bead which is to be applied.

14. Device according to Claim 13, **characterized in that** the nozzle arrangement (2) is provided with a removable front piece (17) which is fixed in place by means of a quick-acting locking connection (18).

15. Device according to one of the preceding claims, **characterized in that** the nozzle arrangement (2) is provided with an encircling shoulder (19) at the rear end.

16. Device according to one of the preceding claims, **characterized in that** the nozzle arrangement (2) is provided with a thread at the rear end.

## Revendications

1. Dispositif destiné à vider des poches cylindriques, qui contiennent une substance à deux composants, l'un des composants étant inséré sous forme encapsulée dans l'autre composant et les capsules pouvant être brisées par voie mécanique ou thermique, lequel dispositif comprend un système de buse (2) permettant d'appliquer par dosage la substance contenue dans la poche cylindrique, **caractérisé en ce que** le système de buse (2) est muni dans un premier niveau de moyens permettant de briser les capsules et dans un deuxième niveau d'organes (26) permettant de mélanger le composant libéré avec l'autre composant.

2. Dispositif selon la revendication 1, **caractérisé en ce que** les moyens permettant de briser les capsules et de mélanger les composants sont disposée sur une pièce (20) conçue sous forme d'insert, qui peut être posée dans un corps de buse (14).

3. Dispositif selon la revendication 1 ou 2, **caractérisé en ce que** pour former les moyens permettant de briser les capsules, il est prévu des chicanes (22) qui délimitent des orifices de passage (25), dont la section de passage est inférieure au diamètre extérieur statistiquement moyen des capsules, de préférence inférieure à x moins σ.

4. Dispositif selon la revendication 3, **caractérisé en ce que** les chicanes (22) délimitent des orifices de passage (25) en forme de fentes, les chicanes (22) étant circulaires et disposées concentriquement les unes par rapport aux autres.

5. Dispositif selon l'une des revendications précédentes, **caractérisé en ce que** les organes prévus dans le deuxième niveau et permettant de mélanger les composants sont conçus sous forme de plaquettes (26) disposées en oblique, dans lesquelles sont réalisées des fentes (27).

6. Dispositif selon la revendication 5, **caractérisé en ce que** les plaquettes (26) font la séparation entre une section (15) se rétrécissant en forme de cône du système de buse (2) et une section (16) cylindrique creuse, les composants pouvant affluer, par l'intermédiaire des fentes réalisées dans les plaquettes (26), à partir de la section conique (15) vers la section cylindrique creuse (16).

7. Dispositif selon la revendication 1, **caractérisé en ce que** pour former le moyen permettant d'ouvrir les capsules, il est prévu un disque muni d'une pluralité d'orifices ronds, courbes ou circulaires, les zones les plus étroites des orifices étant inférieures au diamètre extérieur statistiquement moyen des capsules, de préférence inférieures à x moins σ.

8. Dispositif selon l'une des revendications précédentes, **caractérisé en ce que** les chicanes (22) ou les orifices du disque comportent une zone d'admission (E) se rétrécissant en forme d'entonnoir.

9. Dispositif selon la revendication 8, **caractérisé en ce que** l'angle d'ouverture (a) de cette zone d'admission (E) est inférieur à 120°.

10. Dispositif selon la revendication 9, **caractérisé en ce que** l'angle d'ouverture est compris entre 5 et 30°.

11. Dispositif selon la revendication 1, **caractérisé en ce que** le premier niveau du système de buse comporte des éléments de chauffe, des hélices rotatives ou des cylindres tournante destinés à briser les capsules.

12. Dispositif selon l'une des revendications précédentes, **caractérisé en ce que** pour former les organes du deuxième niveau, il est prévu des éléments destinés à perturber l'écoulement de la substance.

13. Dispositif selon l'une quelconque des revendications 2 à 12, **caractérisé en ce que** le eystème de buse (2) est cylindrique ou conique dans la zone de l'orifice de sortie et est muni d'un évidement (29) latéral, dont le profil correspond sensiblement au profil du cordon de substance à appliquer.

14. Dispositif selon la revendication 13, **caractérisé en ce que** le système de buse (2) est muni d'une pièce antérieure (17) amovible, qui est fixée au moyen d'un assemblage à fermeture rapide (18).

15. Dispositif selon l'une des revendications précédentes, **caractérisé en ce que** le système de buse (2) est muni sur son extrémité postérieure d'un épaulement (19) périphérique.

16. Dispositif selon l'une des revendications précédentes, **caractérisé en ce que** le système de buse (2) comporte une extrémité postérieure filetée.
